# EUROPÄISCHE PATENTSCHRIFT

(11) **EP 2 987 756 B1**
(45) Veröffentlichungstag und Bekanntmachung des Hinweises auf die Patenterteilung: **10.05.2017**
(21) Anmeldenummer: 15002297.8
(22) Anmeldetag: 01.08.2015
(51) Int. Cl.: B65H 67/08

(54) **ARBEITSSTELLE EINER KREUZSPULEN HERSTELLENDEN TEXTILMASCHINE**
WORKSTATION OF A TEXTILE MACHINE FOR CREATING CROSS-WOUND SPOOLS
POSTE DE TRAVAIL D'UNE MACHINE TEXTILE FABRIQUANT DES BOBINES CROISÉES

(30) Priorität: 21.08.2014 DE 102014012419
(43) Veröffentlichungstag der Anmeldung: 24.02.2016
(73) Patentinhaber: Saurer Germany GmbH & Co. KG, 42897 Remscheid (DE)
(72) Erfinder: Marx, Alexander, 41379 Brüggen (DE); Reimann, Michael, 41515 Grevenbroich (DE)

(56) Entgegenhaltungen:
- EP-A1- 0 067 279
- DE-A1-102010 049 515

## Beschreibung

Die Erfindung betrifft eine Arbeitsstelle einer Kreuzspulen herstellenden Textilmaschine, mit einer Spulvorrichtung, die über einen schwenkbar gelagerten Spulenrahmen zum rotierbaren Haltern der Kreuzspulenhülse einer Auflaufspule, eine Walze, auf der die Auflaufspule während des Spulprozesses aufliegt sowie über eine Fadenansaugeinrichtung verfügt, wobei die Fadenansaugeinrichtung ein beweglich gelagertes oberes Schwenkblech sowie ein beweglich gelagertes unteres Schwenkblech aufweist.
In einer vorteilhaften Ausführungsform bildet die Fadenansaugeinrichtung das Endstück eines Fadenleitkanals, der einen während des Spulvorganges zwischen einer Ablaufspule und der Auflaufspule liegenden Fadenlaufweg umschließt.

Auf den Arbeitsstellen solcher Kreuzspulen herstellenden Textilmaschinen, die auch als Kreuzspulautomaten bekannt sind, werden Ablaufspulen, beispielsweise Spinnkopse, die auf im Arbeitsprozess vorgeschalteten Textilmaschinen, zum Beispiel Ringspinnmaschinen, gefertigt wurden und die jeweils relativ wenig Garnmaterial aufweisen, zu Kreuzspulen umgewickelt. Derartige Kreuzspulen, die über ein wesentlich größeres Garnvolumen verfügen, werden in der Textilindustrie auf nachfolgenden Arbeitsmaschinen, zum Beispiel auf Webmaschinen, benötigt.

Arbeitsstellen von Kreuzspulen herstellenden Textilmaschinen sind in verschiedenen Ausführungsformen bekannt und in der Patentliteratur in zahlreichen Veröffentlichungen zum Teil recht ausführlich beschrieben.

Durch die DE 10 2010 049 515 A1 ist zum Beispiel ein Kreuzspulautomat bekannt, dessen Arbeitsstellen jeweils einen den Fadenlaufweg umschließenden, mehrteiligen Fadenleitkanal aufweisen, der sich zwischen einer in Abspulstellung positionierten Ablaufspule und der Spulvorrichtung dieser Arbeitsstelle erstreckt. Der Fadenleitkanal ist bei Bedarf mit Unterdruck beaufschlagbar, wobei die Strömungsrichtung der im Fadenleitkanal anstehenden Unterdruckströmung definiert vorgebbar ist.
Mittels eines solchen Fadenleitkanals kann nach einer Spulunterbrechung auf relativ einfache und sichere Weise eine Überführung der beispielsweise durch einen Fadenbruch oder einen kontrollierten Reinigerschnitt entstandenen Fadenenden von Unter- und Oberfaden an eine im Bereich des Fadenleitkanals angeordnete Fadenspleißeinrichtung sichergestellt werden.

In derartigen Fadenleitkanälen sind jeweils außer einem Aufnahmegehäuse für eine Fadenspleißeinrichtung noch mehrere weitere Aufnahmegehäuse bzw. Aufnahmeabschnitte für verschiedene Fadenüberwachungs- und -behandlungseinrichtungen integriert. Mittels dieser Fadenüberwachungs- und -behandlungseinrichtungen wird der laufende Faden während des Umspulvorganges auf eventuelle Fadenfehler hin überwacht und die Fehler, wenn bestimmte Grenzwerte überschritten werden, herausgeschnitten. Anschließend werden die Fadenenden durch nahezu garngleiche, pneumatisch hergestellte Fadenspleiße verbunden. Das bedeutet, die Arbeitsstellen solcher Kreuzspulautomaten sind in der Regel jeweils mit einem Unterfadensensor, einem Fadenspanner, einem Fadenreiniger mit Fadenschneideinrichtung, einem Fadenzugkraftsensor, einer Fadenfangdüse sowie oft mit einer Paraffiniereinrichtung ausgestattet.

Bei solchen Fadenleitkanälen ist das obere Endstück in der Regel jeweils als Fadenansaugeinrichtung ausgebildet, während das untere Ende des Fadenleitkanals eine Abspulhilfseinrichtung aufweist, die zum Beispiel als vertikal verschiebbar gelagerter Saugfuß ausgebildet ist.

Die Arbeitsstellen derartiger Kreuzspulautomaten verfügen außerdem jeweils über eine Spulvorrichtung, die einen schwenkbaren Spulenrahmen zum drehbaren Haltern der Hülse einer Auflaufspule, meistens einer so genannten Kreuzspule, und eine Einrichtung zum Rotieren der Auflaufspule sowie zum Traversieren des auflaufenden Fadens aufweist. Das heißt, die Spulvorrichtung ist oft mit einer antreibbaren Fadenführungstrommel ausgestattet, die die Kreuzspule rotiert und gleichzeitig den auflaufenden Faden traversiert.

Bei den Arbeitsstellen dieser bekannten Kreuzspulautomaten wird durch das Integrieren der Fadenüberwachungs- und -behandlungseinrichtungen in einen den Fadenlaufweg umschließenden Fadenleitkanal gewährleistet, dass der umzuspulende Faden während des Spulvorganges auf dem weitaus größten Teil seines Fadenlaufwegs gegenüber der Umgebung abgekapselt ist, was sich insbesondere bezüglich der Staubentwicklung an den Arbeitsstellen des Kreuzspulautomaten sehr positiv auswirkt.

Etwas nachteilig bei diesen bekannten, an sich vorteilhaften Arbeitsstellen ist allerdings die relativ aufwendige und etwas störanfällige Ausbildung der im Bereich der Fadenführungstrommel angeordneten Fadenansaugeinrichtung.

In der nachveröffentlichten DE 10 2014 009 203 A1 ist daher vorgeschlagen worden, die durch die DE 10 2010 049 515 A1 bekannte Fadenansaugeinrichtung dieser Arbeitsstellen etwas zu modifizieren.
Die Fadenansaugeinrichtung gemäß DE 10 2014 009 203 A1 ist eine im Bereich der Spulvorrichtung endseitig eines Fadenleitkanals stationär angeordnete Einrichtung, die über ein beweglich gelagertes, definiert ansteuerbares, oberes sowie über ein beweglich gelagertes, definiert ansteuerbares unteres Schwenkblech verfügt. Die Schwenkbleche sind dabei jeweils so um die Spulenantriebswalze herum beweglich gelagert und positionierbar, dass sie zur Aufnahme des Oberfadens im Bereich der Oberfläche der Auflaufspule zwischen sich eine mit Unterdruck beaufschlagbare Saugdüsenkontur bilden.

Nachteilig bei dieser an sich sehr vorteilhaften Fadenansaugeinrichtung ist allerdings, dass mit einer derartig ausgebildeten Einrichtung zwar nach einer Spulunterbrechung, die auf einen Fadenbruch oder einen kontrollierten Reinigerschnitt zurückzuführen ist, eine Optimierung der im Bereich der Saugdüsenkontur anstehenden Saugluftströmung und damit eine sichere Aufnahme eines Oberfadens von einer Auflaufspule gewährleistet werden kann, dass sich aber bei einem Partiewechsel, bei dem ein von einer Vorlagespule stammender Unterfaden direkt an die Leerhülse einer im Spulenrahmen positionierten Auflaufspule überführt werden muss, die Vorlage dieses neuen Unterfadens durch die Fadenansaugeinrichtung hindurch etwas kompliziert und zeitaufwendig gestaltet. Das heißt, bei solchen endseitig eines weitestgehend geschlossenen Fadenleitkanals angeordneten, mit Schwenkblechen ausgestatten Fadenansaugeinrichtungen ist ein ordnungsgemäßes Überführen des von einer Ablaufspule stammenden Unterfadens an die Leerhülse der neuen Auflaufspule relativ zeitaufwendig und schwierig.

Ausgehend vom vorgenannten Stand der Technik liegt der Erfindung die Aufgabe zugrunde, eine Arbeitsstelle für eine Kreuzspulen herstellende Textilmaschine zu entwickeln, deren Fadenansaugeinrichtung so ausgebildet ist, dass eine unkomplizierte und sichere Überführung eines von einer Ablaufspule stammenden Unterfadens durch die Fadenansaugeinrichtung hindurch in den Bereich der Leerhülse einer Auflaufspule möglich ist.

Diese Aufgabe wird durch eine erfindungsgemäß ausgebildete Arbeitsstelle einer Kreuzspulen herstellenden Textilmaschine gelöst.

Vorteilhafte Ausgestaltungen der Erfindung sind Gegenstand der Unteransprüche.

Die erfindungsgemäße Ausbildung, bei der die Fadenansaugeinrichtung eine mit Unterdruck beaufschlagbare Saugöffnung aufweist sowie ein mit einer Fadenaufnahmeöffnung ausgestatteter, definiert ansteuerbarer flexibler Schieber vorhanden ist, wobei der Schieber so beweglich gelagert ist, dass mittels der Fadenaufnahmeöffnung eine kontrollierte Überführung eines von einer Ablaufspule stammenden, pneumatisch angelieferten Unterfadens durch die Fadenansaugeinrichtung hindurch bis in eine Endposition im Bereich einer in einem Spulenrahmen gehalterten Kreuzspulenhülse gewährleistet ist, hat nicht nur den Vorteil, dass der von der Oberfläche der Vorlagespule gelöste Unterfaden mittels einer im Fadenleitkanal anstehenden Unterdruckströmung problemlos in den Bereich der Fadenansaugeinrichtung überführbar und dort sicher in die Saugöffnung der Fadenansaugeinrichtung einsaugbar ist, sondern zeichnet sich vorteilhaft auch dadurch aus, dass der Unterfaden anschließend mittels der Fadenaufnahmeöffnung des nach oben fahrenden Schiebers sicher durch die Fadenansaugeinrichtung hindurch in den Bereich der Hülse der Auflaufspule verlagert und dort problemlos, zum Beispiel vom Bedienpersonal, übernommen werden kann.

In vorteilhafter Ausführungsform ist vorgesehen, dass der Schieber eine Fadenaufnahmeöffnung aufweist, die so vor der Saugöffnung der Fadenansaugeinrichtung positionierbar ist, dass der Unterfaden durch die Fadenaufnahmeöffnung des Schiebers und die Saugöffnung der Fadenansaugeinrichtung hindurch in einen Saugluftstutzen einsaugbar ist. Der eingesaugte Unterfaden ist dann im Saugluftstutzen sicher pneumatisch fixiert und kann anschließend mittels des nach oben gleitenden Schiebers zuverlässig durch die Fadenansaugeinrichtung hindurch in den Bereich der Hülse einer im Spulenrahmen gehalterten Auflaufspule überführt werden. Das bedeutet, durch eine solche Ausbildung ist gewährleistet, dass das Fadenende eines pneumatisch vorgelegten Unterfadens stets sicher im Saugluftstutzen gehalten ist, während der ausfahrende Schieber den Unterfaden durch die Fadenansaugeinrichtung hindurch transportiert. Auf diese Weise ist ein ordnungsgemäßer Weitertransport des Unterfadens in den Bereich der Hülse der im Spulenrahmen gehalterten Hülse sichergestellt.
Durch die Fadenaufnahmeöffnung des Schiebers wird der Unterfaden bei diesem Weitertransport außerdem zentriert. Das heißt, es ist gewährleistet, dass der Unterfaden nach seinem Transport durch die Fadenansaugeinrichtung hindurch immer exakt positioniert und damit für das Bedienpersonal oder ein Bedienaggregat leicht aufnehmbar ist.

Vorzugsweise ist der Schieber aus Federstahl gefertigt und im Bereich der Fadenansaugeinrichtung so geführt, dass er den Unterfaden zwischen der Walze und dem oberen Formblech der Fadenansaugeinrichtung hindurch in den Bereich der Hülse der Auflaufspule überführt.
Ein solcher aus Federstahl gefertigter Schieber stellt ein elastisches, langlebiges Bauteil dar, das sich stets optimal an die innerhalb der Fadenansaugeinrichtung gegebenen Raumverhältnisse anpasst und so auf relativ einfache Weise einen zuverlässigen Transport des Unterfadens durch die Fadenansaugeinrichtung hindurch ermöglicht.

In vorteilhafter Ausführungsform ist vorgesehen, dass der durch den Schieber in den Bereich der Auflaufspule überführte Unterfaden entweder maschinell durch ein Kreuzspulenwechselaggregat, das, wie bekannt, die Arbeitsstellen der Textilmaschine selbsttätig bedient, aufnehmbar ist, oder dass der Unterfaden durch eine der die Textilmaschine überwachenden Bedienpersonen manuell aufnehmbar ist.
In beiden Fällen ist durch den Einsatz des erfindungsgemäß ausgebildeten und geführten Schiebers gewährleistet, dass nach einem Partiewechsel die Arbeitsstellen des Kreuzspulautomaten wieder schnell und problemlos in Betrieb genommen werden können. Das heißt, in beiden Fällen wird nach dem Festlegen des Unterfadens an der Hülse der neuen Auflaufspule durch entsprechendes Ansteuern des unteren Formbleches der Fadenansaugeinrichtung automatisch dafür gesorgt, dass ein problemloses Einfädeln des neuen Fadens in die Fadenführungsnut, zum Beispiel einer Fadenführungstrommel, erfolgt.

In vorteilhafter Ausführungsform ist des Weiteren vorgesehen, dass an den Schieber eine Antriebseinrichtung angeschlossen ist, die entweder durch die Bedienperson oder durch das Kreuzspulenwechselaggregat betätigbar ist.
Die Antriebseinrichtung kann beispielsweise als Hebelgestänge ausgebildet sein, das im Bedarfsfall durch einen entsprechenden Bedienungsmechanismus des Kreuzspulenwechselaggregats maschinell oder durch das Bedienpersonal der Textilmaschine manuell betätigt werden kann.

Als Antriebseinrichtung kann anstelle eines Hebelgestänges allerdings auch ein definiert ansteuerbarer Aktor, zum Beispiel ein Schrittmotor oder ein Pneumatikzylinder zum Einsatz kommen.
Sowohl Schrittmotoren, als auch Pneumatikzylinder stellen Bauelemente dar, die sich im Textilmaschinenbau in der Praxis in vielen Anwendungsfällen gut bewährt haben und außerdem im Handel relativ kostengünstig erwerbbar sind.

In vorteilhafter Ausführungsform ist des Weiteren vorgesehen, dass der Schieber während des Spulprozesses in einer unteren Arbeitsstellung so positionierbar ist, dass die Saugöffnung der Fadenansaugeinrichtung verschlossen und damit die Fadenansaugeinrichtung pneumatisch vom Unterdrucksystem der Textilmaschine getrennt ist. Eine solche Ausführungsform stellt sicher, dass der laufende Faden während des Spulbetriebes in der Fadenansaugeinrichtung nicht durch unnötige, seitliche Strömungseinflüsse zusätzlich belastet wird. Das heißt, das über die Saugöffnung der Fadenansaugeinrichtung und den Saugluftstutzen wirksame Unterdrucksystem der Textilmaschine ist in der Fadenansaugeinrichtung nur tätig, wenn es wirklich benötigt wird.

Die Erfindung wird nachfolgend anhand von in den Zeichnungen dargestellten Ausführungsbeispielen näher erläutert.

Es zeigt:
- Fig.1: eine erste, vorteilhafte Ausführungsform einer Arbeitsstelle einer Kreuzspulen herstellenden Textilmaschine, mit einer im Bereich der Spulvorrichtung, endseitig eines geschlossenen Fadenleitkanals angeordneten erfindungsgemäß ausgebildeten Fadenansaugeinrichtung,
- Fig.2: eine weitere Ausführungsform einer Arbeitsstelle einer Kreuzspulen herstellenden Textilmaschine, mit einer im Bereich der Spulvorrichtung angeordneten erfindungsgemäß ausgebildeten Fadenansaugeinrichtung,
- Fig.3: in perspektivischer Ansicht eine spezielle Ausführungsform der Antriebseinrichtung eines im Bereich der Fadenansaugeinrichtung angeordneten Schiebers, wobei der Schieber noch nicht auf seiner zugehörigen Antriebsrolle festgelegt ist,
- Fig.4a - 4e: verschiedene Arbeitsstellungen des Schiebers.

Die Figur 1 zeigt eine erste vorteilhafte Ausführungsform einer Arbeitsstelle 1 einer Kreuzspulen herstellenden Textilmaschine, die im Bereich ihrer Spulvorrichtung 4 eine erfindungsgemäß ausgebildete Fadenansaugeinrichtung 21 aufweist, welche endseitig eines den Fadenlaufweg umgebenden, weitestgehend geschlossenen Fadenleitkanals 6 angeordnet ist.

Wie bekannt, verfügen Kreuzspulen herstellende Textilmaschinen, beispielsweise Kreuzspulautomaten, üblicherweise über eine Vielzahl identisch ausgebildeter Arbeitsstellen 1, auf denen Vorlagespulen 2, in der Regel auf Ringspinnmaschinen produzierte Spinnkopse, die nur relativ wenig Garnmaterial aufweisen, zu großvolumigen Auflaufspulen 5, in der Regel Kreuzspulen, umgespult werden.

Die fertigen Kreuzspulen 5 werden anschließend entweder durch das Bedienpersonal entnommen oder mittels eines selbsttätig arbeitenden Serviceaggregates, eines so genannten Kreuzspulenwechslers, auf eine maschinenlange, in Fig.2 dargestellte Kreuzspulentransporteinrichtung 49 übergeben und von dieser zu einer maschinenendseitig angeordneten Spulenverladestation oder dergleichen transportiert.
Die Arbeitsstellen 1 solcher Kreuzspulautomaten sind entweder mit einem Rundmagazin ausgestattet, in dem einige Spinnkopse bevorratet sind, oder die Kreuzspulautomaten weisen, wie insbesondere in der Fig. 2 dargestellt, eine Logistikeinrichtung in Form eines Spulen- und Hülsentransportsystems 43 auf.
In solchen, an sich bekannten Spulen- und Hülsentransportsystemen 43 laufen die Spinnkopse 2 beziehungsweise abgespulte Leerhülsen um, die in vertikaler Ausrichtung auf Transporttellern 48 angeordnet sind.

Wie in den Figuren 1 und 2 angedeutet, werden von einer Ringspinnmaschine angelieferte Vorlagespulen 2 im Bereich der Arbeitsstellen 1 jeweils in einer Abspulstellung AS positioniert und dort anschließend auf eine Kreuzspule 5 umgespult.
Die einzelnen Arbeitsstellen 1 weisen zu diesem Zweck verschiedene Fadenüberwachungs- bzw. -behandlungseinrichtungen auf, die gewährleisten, dass der Faden 29 der Vorlagespule 2 während des Umspulvorganges auf Fadenfehler hin überwacht wird und dass detektierte Fadenfehler ausgereinigt werden, bevor der Faden 29 auf eine Auflaufspule 5 aufgewickelt wird.

Die Arbeitsstellen 1 solcher Kreuzspulautomaten verfügen beispielsweise über eine Spulvorrichtung 4, eine Fadenverbindungseinrichtung 8, vorzugsweise in Form einer pneumatisch arbeitenden Fadenspleißeinrichtung, einen Fadenspanner 9, einen Fadenreiniger 10 sowie einen Fadenzugkraftsensor 35.
Optional können derartige Arbeitsstellen 1 außerdem mit einer (nicht dargestellten) Paraffiniereinrichtung ausgestattet sein.

Die Spulvorrichtungen 4 weisen in der Regel jeweils einen Spulenrahmen 11 sowie eine Kreuzspulenantriebseinrichtung auf, wobei der Spulenrahmen 11 um eine Schwenkachse 30 beweglich gelagert ist.
In den vorliegenden Ausführungsbeispielen ist die Kreuzspulenantriebseinrichtung jeweils als Walze 34, vorzugsweise als so genannte Fadenführungstrommel, ausgebildet, die um eine Rotationsachse 24 drehbar gelagert ist und die Kreuzspule 5 reibschlüssig rotiert sowie gleichzeitig dafür sorgt, dass der auf die Auflaufspule 5 auflaufende Faden 29 traversiert wird.

Wie aus Fig.1 ersichtlich, ist die Fadenführungstrommel 34 außerdem an eine definiert ansteuerbare Antriebseinrichtung 37 angeschlossen.

Gemäß dem in Fig.1 dargestellten ersten, besonders vorteilhaften Ausführungsbeispiel erstreckt sich zwischen der in der Abspulstellung AS positionierten Vorlagespule 2 und der Spulvorrichtung 4 ein den Fadenlaufweg weitestgehend umschließender Fadenleitkanal 6, der im Bedarfsfall definiert mit Unterdruck beaufschlagbar ist und zu diesem Zweck an einen Saugluftkanal 17 eines maschineneigenen Unterdrucksystems angeschlossen ist.

Der Fadenleitkanal 6 ist eingangsseitig mit einer Abspulhilfseinrichtung 3 ausgestattet, beispielsweise in Form eines teleskopierbar ausgebildeten Saugfußes 19.
Das heißt, der Saugfuß 19 ist in vertikaler Richtung verschiebbar gelagert und kann bei Bedarf mittels einer Antriebseinrichtung, die lediglich schematisch durch einen Doppelpfeil 36 dargestellt ist, beispielsweise zum Aufnehmen des Fadenendes eines Unterfadens, zumindest teilweise, über die Vorlagespule 2 abgesenkt werden.
In Fadenlaufrichtung F hinter dem Saugfuß 19 weist der Fadenleitkanal 6 einen Aufnahmeabschnitt 33 für den Fadenspanner 9 und im Anschluss an den Aufnahmeabschnitt 33 ein relativ großes Aufnahmegehäuse 18 für die Fadenspleißeinrichtung 8 auf. Der Fadenleitkanal 6 ist des Weiteren mit Aufnahmeabschnitten 32, 31 ausgestattet, die in Fadenlaufrichtung F hinter dem Aufnahmegehäuse 18 angeordnet sind und in denen der Fadenreiniger 10 bzw. der Fadenzugkraftsensor 35 installiert sind.
In diesem Bereich kann auch ein (nicht dargestelltes) Aufnahmegehäuse für eine Paraffiniereinrichtung in den Fadenleitkanal 6 integriert sein.

Ausgangsseitig schließt sich an den Fadenleitkanal 6 eine erfindungsgemäß ausgebildete Fadenansaugeinrichtung 21 an, die ihrerseits über ein schwenkbar gelagertes oberes Formblech 22 sowie über ein schwenkbar gelagertes unteres Formblech 23 verfügt, wobei die Formbleche 22, 23 jeweils mittels (nicht näher dargestellter) Antriebe, beispielsweise Schrittmotoren, definiert schwenkbar sind.

Wie aus Fig.1 weiter ersichtlich, ist die Fadenansaugeinrichtung 21 über eine Saugöffnung 28, an die ein Saugluftstutzen 14 angeschlossen ist, an einen maschinenlangen Saugluftkanal 17 der Textilmaschine angeschlossen.
Der Saugluftstutzen 14 ist dabei, wie die Saugluftstutzen 12 und 13, die das Aufnahmegehäuse 18 der Fadenspleißvorrichtung 8 mit dem Saugluftkanal 17 verbinden, beispielsweise über eine Blendenscheibe 15, bei Bedarf mit Unterdruck beaufschlagbar. Das heißt, die drehbar gelagerte Blendenscheibe 15 weist definiert positionierbare Ansaugöffnungen 16 auf, die, je nach Stellung der Blendenscheibe 15, dafür sorgen, dass einer oder mehrere der Saugluftstutzen 12, 13, 14 pneumatisch durchgängig an den Saugluftkanal 17 angeschlossen ist/sind.

Statt der in Fig.1 dargestellten Blendenscheibe 15 sind im Zusammenhang mit den Saugluftstutzen 12, 13, 14 selbstverständlich auch andere Steuereinrichtungen vorstellbar. Es könnte beispielsweise jeder der Saugluftstutzen über eine separate Ventileinrichtung oder dgl. an den Saugluftkanal 17 angeschlossen sein.

Im Bereich der Saugöffnung 28 der Fadenansaugeinrichtung 21 ist im Wesentlichen vertikal beweglich ein flexibler Schieber 7 gelagert, der eine Fadenaufnahmeöffnung 20 aufweist. Dieser vorzugsweise aus einem dünnen Federstahl gefertigte Schieber 7 ist auf einer Antriebsrolle 26 so gelagert und festgelegt, dass er mittels einer Antriebseinrichtung 38, 39, die mit der Antriebsrolle 26 korrespondiert, definiert in verschiedenen Stellungen positioniert werden kann.
Als Antriebseinrichtung kann beispielsweise eine Hebelanordnung 39 oder ein Aktor 38, zum Beispiel ein Schrittmotor oder ein Pneumatikzylinder, Verwendung finden.

Der Schieber 7 kann mittels seiner Antriebseinrichtung 38, 39 zum Beispiel, wie in Fig. 4a dargestellt, so positioniert werden, dass die Saugöffnung 28 des Ansaugstutzens 14 verschlossen ist. Durch eine solche Betriebsstellung des Schiebers 7 wird zuverlässig verhindert, dass der laufende Faden während des laufenden Spulbetriebes durch eine seitlich wirksame Unterdruckströmung negativ beeinflusst wird.

Nach einem Partiewechsel wird der Schieber 7 so positioniert, dass die Fadenaufnahmeöffnung 20 des Schiebers 7 exakt vor der Saugöffnung 28 der Fadenansaugeinrichtung 21 und damit des Saugluftstutzens 14 steht. Der über den Fadenleitkanal 6 pneumatisch vorgelegte Unterfaden 29 kann in dieser Betriebsstellung des Schiebers 7 zuverlässig in den mit Unterdruck beaufschlagten Saugluftstutzen 14 eingesaugt werden (Fig.4b bzw. 4c).
Anschließend wird der Schieber 7, wie in Fig.4d dargestellt, nach oben verlagert und transportiert dabei den mit seinem Fadenende im Saugluftstutzen 14 fixierten Unterfaden 29, der außerdem die Fadenaufnahmeöffnung 20 des Schiebers 7 durchfasst, durch die Fadenansaugeinrichtung 21 hindurch in eine Endposition im Bereich der Auflaufspule 5 bzw. im Bereich einer Kreuzspulenleerhülse 40. Im Anschluss wird der Unterfaden 29 durch das Bedienpersonal oder ein selbsttätig arbeitendes Bedienaggregat übernommen und zum Beispiel an der Kreuzspulenleerhülse 40 der Auflaufspule festgelegt (Fig.4e).

Wie vorstehend bereits angedeutet, können zum Drehen der Antriebsrolle 26, auf der der Schieber 7 gelagert und befestigt ist, selbstverständlich auch andere Antriebseinrichtungen zum Einsatz kommen.
Anstelle des in Fig.1 dargestellten Schrittmotors 38 oder eines (nicht dargestellten) Pneumatikzylinders kann beispielsweise auch eine Hebelanordnung 39, wie sie in der Fig.3 dargestellt ist, zum Einsatz kommen.
Eine solche Hebelanordnung 39 kann während des Spulbetriebes entweder durch einen Mechanismus eines selbsttätig arbeitenden Bedienaggregats geschaltet oder durch das Bedienpersonal manuell betätigt werden. Das heißt, auch mittels einer solchen Hebelanordnung 39 kann der Schieber 7 definiert in verschiedenen Stellungen positioniert werden.

In Figur 2 ist in Seitenansicht schematisch ein weiteres, mögliches Ausführungsbeispiel einer Arbeitsstelle 1 einer Kreuzspulen herstellenden Textilmaschine dargestellt.
Wie ersichtlich, ist auch die Fadenansaugeinrichtung 21 im Vergleich mit der Fadenansaugeinrichtung gemäß Ausführungsbeispiel Fig.1 etwas modifiziert.

Wie dargestellt, verfügt die Arbeitsstelle 1 nicht über einen den Fadenlaufweg weitestgehend umschließenden, mit Unterdruck beaufschlagbaren Fadenleitkanal, an den endseitig eine Fadenansaugeinrichtung angeschlossen ist, sondern weist eine spezielle, aus beweglichen Bauelementen bestehende, Fadenübergabeeinrichtung auf, die mit einer im Bereich einer Spulvorrichtung 4 stationär angeordneten, modifizierten Fadenansaugeinrichtung 21 korrespondiert.
Diese beweglichen Bauelemente der Fadenübergabeeinrichtung sind im Wesentlichen eine schwenkbar gelagerte Saugdüse 51 und ein ebenfalls schwenkbar gelagertes Greiferrohr 52.
Wie im Zusammenhang mit dem Ausführungsbeispiel gemäß Fig.1 bereits angedeutet, weisen derartige Kreuzspulen herstellenden Textilmaschinen oft eine Logistikeinrichtung in Form eines Spulen- und Hülsentransportsystems 43 auf, in dem, auf Transporttellern 48, Spinnkopse 2 beziehungsweise Leerhülsen umlaufen.
Von diesem Hülsentransportsystem 43 sind in Figur 2 die Kopszuführstrecke 44, die reversierend antreibbare Speicherstrecke 45, eine der zu den Arbeitsstellen 1 führenden Quertransportstrecken 46 sowie die Hülsenrückführstrecke 47 dargestellt.
Wie ersichtlich, werden die angelieferten Spinnkopse 2 in Abspulstellungen AS, die sich jeweils im Bereich der Quertransportstrecken 46 an den Arbeitsstellen 1 befinden, zu großvolumigen Kreuzspulen 5 umgespult.

Des Weiteren sind solche Textilmaschinen üblicherweise mit einer Zentralsteuereinheit ausgestattet, die, wie üblich, über einen Maschinenbus mit den Arbeitsstellenrechnern 56 der einzelnen Arbeitsstellen 1 verbunden ist.
Die einzelnen Arbeitsstellen 1 weisen außerdem, wie bekannt und daher nur angedeutet, jeweils verschiedene weitere Einrichtungen auf, die einen ordnungsgemäßen Betrieb dieser Arbeitsstellen 1 gewährleisten.
Neben den vorstehend bereits erwähnten Einrichtungen, wie einer Fadenansaugeinrichtung 21, einer Saugdüse 51 und einem Greiferrohr 52 zur Aufnahme des Unterfadens, verfügen die Arbeitsstellen 1 derartiger Textilmaschinen in der Regel jeweils über eine Spulvorrichtung 4, eine pneumatische Fadenspleißeinrichtung 8, einen Fadenspanner 9 sowie über weitere, nicht näher dargestellte Einrichtungen, wie einen Fadenreiniger, eine Paraffiniereinrichtung, eine Fadenschneideinrichtung, einen Fadenzugkraftsensor sowie einen Unterfadensensor.

Die insgesamt mit der Bezugszahl 4 gekennzeichnete Spulvorrichtung besteht, wie üblich, aus einem Spulenrahmen 11, der um eine Schwenkachse 30 beweglich gelagert ist und eine Einrichtung zum drehbaren Haltern einer Kreuzspulenhülse aufweist.

Die im Spulenrahmen 11 gehalterte Kreuzspule 5 liegt während des Spulprozesses mit ihrer Oberfläche auf einer antreibbaren Walze 34, beispielsweise einer Fadenführungstrommel, auf und wird dabei von dieser reibschlüssig rotiert. Die Fadenführungstrommel traversiert gleichzeitig den auf die Kreuzspule 5 auflaufenden Faden.

Eine im Bereich der Fadenführungstrommel 34 stationär angeordnete Fadenaufnahmeeinrichtung 21 weist einen Saugluftanschluss 25 für die Saugdüse 51 sowie eine Saugöffnung 28 auf, an die sich ein Saugluftstutzens 14 anschließt.
Des Weiteren ist im Bereich der Fadenaufnahmeeinrichtung 21 ein beweglich gelagerter flexibler Schieber 7 installiert, der eine Fadenaufnahmeöffnung 20 aufweist.
Durch entsprechende Verlagerung des Schiebers 7 kann die Fadenaufnahmeöffnung 20 so über der Saugöffnung 28 positioniert werden, dass die Fadenaufnahmeeinrichtung 21 über den Saugluftstutzen 14 mit dem Unterdrucksystem der Textilmaschine verbunden ist und mit Unterdruck beaufschlagt wird.
An den Saugluftanschluss 25 ist die rohrförmige Saugdüse 51 andockbar, die um eine Drehachse 54 schwenkbar gelagert ist. Vorzugsweise ist der Saugdüse 51 ein (nicht dargestellter) Schwenkantrieb zugeordnet, der definierte Schwenkbewegungen der Saugdüse 51 ermöglicht. Das heißt, die Saugdüse 51 kann so geschwenkt werden, dass das freie Ende der Saugdüse 51 an den Saugluftanschluss 25 der Fadenansaugeinrichtung 21 angeschlossen ist.
Auch die Saugdüse 51 ist, zum Beispiel über eine im Bereich seiner Drehachse 54 angeordnete (nicht dargestellte) Ventileinrichtung oder dgl., an das Unterdrucksystem der Textilmaschine angeschlossen.

In der Praxis kann über die an die Fadenansaugeinrichtung 21 angedockte Saugdüse 51 die Fadenansaugeinrichtung 21 einerseits so mit Unterdruck beaufschlagen werden, dass ein nach einem Fadenbruch auf die Kreuzspule 5 aufgelaufenes Fadenende eines Oberfadens erfasst und von der Oberfläche der Kreuzspule 5 abgehoben werden kann. Dieser Oberfaden kann anschließend durch die nach unten schwenkende Saugdüse 51 in die Fadenspleißeinrichtung 8 eingelegt und dort mit dem Fadenende eines durch das Greiferrohr 52 vorgelegten Unterfadens pneumatisch verbunden werden.
Anderseits kann bei einem Partiewechsel ein beispielsweise durch das Greiferrohr 52 bereitgelegter Unterfaden einer Vorlagespule 2 von der Saugdüse 51 übernommen und zur Fadenansaugeinrichtung 21 transportiert werden.

Das heißt, der Unterfaden wird von der mit Unterdruck beaufschlagten Saugdüse 51 zur Fadenansaugeinrichtung 21 überführt, die ihrerseits über die Saugöffnung 28 mit dem Saugluftstutzen 14 in Verbindung steht und somit mit Unterdruck beaufschlagt ist.
Der Schieber 7 ist dabei so positioniert, dass seine Fadenaufnahmeöffnung 20 vor der Saugöffnung 28 der Fadenansaugeinrichtung 21 steht.
Sobald die Saugdüse 51 drucklos geschaltet wird, wird der Unterfaden 29 aus der Saugdüse 51 in die Fadenansaugeinrichtung 21 verlagert und gleitet durch die Fadenaufnahmeöffnung 20 des Schiebers 7 sowie die Saugöffnung 28 hindurch in den Saugluftstutzen 14, wo er sofort pneumatisch fixiert wird.
Anschließend wird der Unterfaden 29 durch die Fadenaufnahmeöffnung 20 des nach oben fahrenden Schiebers 7 durch die Fadenansaugeinrichtung 21 hindurch in eine Endposition im den Bereich der im Spulenrahmen 11 gehalterten Kreuzspulenhülse 40 transportiert und kann dort vom Bedienpersonal oder von einem Bedienaggregat übernommen werden.

## Patentansprüche

1. Arbeitsstelle (1) einer Kreuzspulen herstellenden Textilmaschine, mit einer Spulvorrichtung (4), die über einen schwenkbar gelagerten Spulenrahmen (11) zum rotierbaren Haltern der Kreuzspulenhülse (40) einer Auflaufspule (5), eine Walze (34), auf der die Auflaufspule (5) während des Spulprozesses aufliegt sowie über eine Fadenansaugeinrichtung (21) verfügt, wobei die Fadenansaugeinrichtung (21) ein oberes Formblech (22) sowie ein beweglich gelagertes unteres Formblech (23) aufweist, und wobei die Fadenansaugeinrichtung (21) eine mit Unterdruck beaufschlagbare Saugöffnung (28) aufweist, **dadurch gekennzeichnet, dass** ein definiert ansteuerbarer flexibler Schieber (7) vorhanden ist, der mit einer Fadenaufnahmeöffnung (20) ausgestattet ist und dass der Schieber (7) so beweglich gelagert ist, dass mittels der Fadenaufnahmeöffnung (20) eine kontrollierte Überführung eines von der Ablaufspule (2) stammenden, pneumatisch angelieferten Unterfadens (29) durch die Fadenansaugeinrichtung (21) hindurch bis in eine Endposition im Bereich der im Spulenrahmen (11) gehalterten Kreuzspulenhülse (40) gewährleistet ist.

2. Arbeitsstelle nach Anspruch 1, **dadurch gekennzeichnet, dass** der Schieber (7) mit seiner Fadenaufnahmeöffnung (20) vor der Saugöffnung (28) der Fadenansaugeinrichtung (21) positionierbar ist, so dass der Unterfaden (29) durch die Fadenaufnahmeöffnung (20) des Schiebers (7) und die Saugöffnung (28) hindurch in einen Saugluftstutzen (14) der Fadenansaugeinrichtung (21) gleitet und dass der in die Saugöffnung (28) der Fadenansaugeinrichtung (21) eingesaugte und endseitig im Saugluftstutzen (14) pneumatisch fixierte Unterfaden (29) mittels der Fadenaufnahmeöffnung (20) des nach oben gleitenden Schiebers (7) in den Bereich der Kreuzspulenhülse (40) überführbar ist.

3. Arbeitsstelle nach Anspruch 2, **dadurch gekennzeichnet, dass** der Schieber (7) aus Federstahl gefertigt und im Bereich der Fadenansaugeinrichtung (21) so geführt ist, dass der Unterfaden (29) zwischen der Walze (34) und dem oberen Formblech (22) der Fadenansaugeinrichtung (21) hindurch in den Bereich der Kreuzspulenhülse (40) überführt wird.

4. Arbeitsstelle nach Anspruch 3, **dadurch gekennzeichnet, dass** die obere Position des Schiebers (7) so angeordnet ist, dass der in den Bereich der Kreuzspulenhülse (40) überführte Unterfaden (29) durch ein Kreuzspulenwechselaggregat aufnehmbar ist, das die Arbeitsstellen (1) der Textilmaschine selbsttätig bedient.

5. Arbeitsstelle nach Anspruch 3, **dadurch gekennzeichnet, dass** die obere Position des Schiebers (7) so angeordnet ist, dass der in den Bereich der Kreuzspulenhülse (40) überführte Unterfaden (29) durch eine Bedienperson manuell aufnehmbar ist.

6. Arbeitsstelle nach Anspruch 1, **dadurch gekennzeichnet, dass** an den Schieber (7) eine durch die Bedienperson oder durch das Kreuzspulenwechselaggregat betätigbare Antriebseinrichtung (38, 39) angeschlossen ist.

7. Arbeitsstelle nach Anspruch 6, **dadurch gekennzeichnet, dass** die Antriebseinrichtung als Hebelgestänge (39) ausgebildet ist.

8. Arbeitsstelle nach Anspruch 6, **dadurch gekennzeichnet, dass** die Antriebseinrichtung als Schrittmotor (38) ausgebildet ist.

9. Arbeitsstelle nach Anspruch 6, **dadurch gekennzeichnet, dass** die Antriebseinrichtung als Pneumatikzylinder ausgebildet ist.

10. Arbeitsstelle nach Anspruch 1, **dadurch gekennzeichnet, dass** der Schieber (7) während des Spulprozesses in einer Ruhestellung positioniert ist, in der die Saugöffnung (28) der Fadenansaugeinrichtung (21) durch den Schieber (7) verschlossen ist.

11. Arbeitsstelle nach Anspruch 2, **dadurch gekennzeichnet, dass** die Saugöffnung (28) der Fadenansaugeinrichtung (21) über den Saugluftstutzen (14) an ein Unterdrucksystem der Textilmaschine angeschlossen ist.

## Claims

1. Workstation (1) of a textile machine producing cross-wound bobbins, comprising a spooling device (4) which has a pivotably mounted bobbin frame (11) for rotatably mounting the cross-wound bobbin sleeve (40) of a take-up bobbin (5), a roller (34), on which the take-up bobbin (5) is supported during the spooling process and a thread suction device (21), the thread suction device (21) comprising a upper shaped plate (22) and a movably mounted lower shaped plate (23), and
the thread suction device (21) comprises a suction opening (28) that can be charged with negative pressure
**characterised in that**
a flexible slide (7) is provided that can be controlled in a defined manner which has a thread take-up opening (20) and the slide (7) is mounted to be able to move so that by means of the thread take-up opening (20) it is possible to ensure the controlled transfer of a lower pneumatically supplied thread (29) originating from the take-off bobbin (2) through the thread suction device (21) up to an end position in the region of the cross-wound bobbin sleeve (40) mounted in the bobbin frame (11).

2. Workstation according to claim 1, **characterised in that** the slide (7) can be positioned with its thread take-up opening (20) in front of the suction opening (28) of the thread suction device (21) so that the lower thread (29) slides through the thread take-up opening (20) of the slide (7) and the suction opening (28) into a suction air connecting point (14) of the thread suction device (21) and **in that** the lower thread (29) suctioned into the suction opening (28) of the thread suction device (21) and pneumatically fixed at the end in the suction air connecting point (14) can be transferred by means of the thread take-up opening (20) of the upwardly sliding slide (7) into the area of the cross-wound bobbin sleeve (40).

3. Workstation according to claim 2, **characterised in that** the slide (7) is made of spring steel and is guided in the area of the thread suction device (21) so that the lower thread (29) is conveyed between the roller (34) and the upper shaped plate (22) of the thread suction device (21) into the area of the cross-wound bobbin sleeve (40).

4. Workstation according to claim 3, **characterised in that** the upper position of the slide (7) is arranged so that the lower thread (29) conveyed into the area of the cross-wound bobbin sleeve (40) can be taken up by a cross-wound bobbin changing unit which operates the workstations (1) of the textile machine automatically.

5. Workstation according to claim 3, **characterised in that** the upper position of the slide (7) is arranged so that the lower thread (29) conveyed into the area of the cross-wound bobbin sleeve (40) can be picked up manually by an operator.

6. Workstation according to claim 1, **characterised in that** a drive device (38, 39) activated by an operator or by the cross-wound bobbin changing unit is connected to the slide (7)

7. Workstation according to claim 6, **characterised in that** the drive device is configured as a lever system (39).

8. Workstation according to claim 6, **characterised in that** the drive device is configured as a stepping motor (38).

9. Workstation according to claim 6, **characterised in that** the drive device is a configured as a pneumatic cylinder.

10. Workstation according to claim 1, **characterised in that** the slide (7) is positioned in a position of rest during the spooling process in which the suction opening (28) of the thread suction device (21) is closed by the slide (7).

11. Workstation according to claim 2, **characterised in that** the suction opening (28) of the thread suction device (21) is connected via the suction air connecting point (14) to a negative pressure system of the textile machine.

## Revendications

1. Poste de travail (1) d'une machine textile produisant des bobines croisées, comportant un dispositif de bobinage (4) équipé d'un cantre (11) à bobines qui est monté à pivotement en vue de retenir, avec aptitude rotatoire, le bobinot (40) de bobine croisée d'une bobine réceptrice (5) ; d'un cylindre (34), contre lequel ladite bobine réceptrice (5) est en applique au cours du processus de bobinage ; ainsi que d'un système (21) d'aspiration de fil, lequel système (21) d'aspiration de fil comprend une tôle profilée supérieure (22), ainsi qu'une tôle profilée inférieure (23) montée mobile,
sachant que
ledit système (21) d'aspiration de fil est muni d'un orifice d'aspiration (28) pouvant être sollicité par une dépression, **caractérisé par** la présence d'un coulisseau flexible (7) pouvant être piloté de manière bien définie, pourvu d'un orifice (20) de réception de fil ; et par le fait que ledit coulisseau (7) est monté avec une mobilité propre à garantir, au moyen dudit orifice (20) de réception de fil, un transfert contrôlé d'un fil inférieur (29) provenant de la bobine de dévidage (2), délivré pneumatiquement et parcourant de part en part ledit système (21) d'aspiration de fil, jusqu'à un emplacement extrême situé dans la région du bobinot (40) de bobine croisée qui est retenu dans le cantre (11) à bobines.

2. Poste de travail selon la revendication 1, **caractérisé par le fait que** le coulisseau (7) peut être positionné devant l'orifice d'aspiration (28) du système (21) d'aspiration de fil, par son orifice (20) de réception de fil, de façon telle que le fil inférieur (29) parvienne, par glissement, dans un manchon (14) à air aspiré dudit système (21) d'aspiration de fil, en traversant ledit orifice (20) de réception de fil dudit coulisseau (7), et ledit orifice d'aspiration (28) ; et **par le fait que** ledit fil inférieur (29), aspiré dans ledit orifice d'aspiration (28) dudit système (21) d'aspiration de fil, et dont l'extrémité est immobilisée pneumatiquement dans ledit manchon (14) à air aspiré, peut être transféré jusque dans la région du bobinot (40) de bobine croisée, au moyen dudit orifice (20) de réception de fil dudit coulisseau (7) glissant vers le haut.

3. Poste de travail selon la revendication 2, **caractérisé par le fait que** le coulisseau (7) est fabriqué en acier à ressorts et est guidé dans la région du système (21) d'aspiration de fil de telle sorte que le fil inférieur (29) soit transféré, jusque dans la région du bobinot (40) de bobine croisée, en passant entre le cylindre (34) et la tôle profilée supérieure (22) dudit système (21) d'aspiration de fil.

4. Poste de travail selon la revendication 3, **caractérisé par le fait que** l'emplacement haut du coulisseau (7) occupe une position telle que le fil supérieur (29), transféré jusque dans la région du bobinot (40) de bobine croisée, puisse être reçu par un groupe de remplacement de bobines croisées qui actionne automatiquement les postes de travail (1) de la machine textile.

5. Poste de travail selon la revendication 3, **caractérisé par le fait que** l'emplacement haut du coulisseau (7) occupe une position telle que le fil supérieur (29), transféré jusque dans la région du bobinot (40) de bobine croisée, puisse être reçu manuellement par un opérateur.

6. Poste de travail selon la revendication 1, **caractérisé par le fait qu'**un système d'entraînement (38, 39), pouvant être actionné par l'opérateur ou par l'intermédiaire du groupe de remplacement de bobines croisées, est rattaché au coulisseau (7).

7. Poste de travail selon la revendication 6, **caractérisé par le fait que** le système d'entraînement est réalisé sous la forme d'une tringlerie (39) à levier.

8. Poste de travail selon la revendication 6, **caractérisé par le fait que** le système d'entraînement est réalisé sous la forme d'un moteur pas à pas (38).

9. Poste de travail selon la revendication 6, **caractérisé par le fait que** le système d'entraînement est réalisé sous la forme d'un vérin pneumatique.

10. Poste de travail selon la revendication 1, **caractérisé par le fait que** le coulisseau (7) est placé, au cours du processus de bobinage, dans une position de repos dans laquelle l'orifice d'aspiration (28) du système (21) d'aspiration de fil est occulté par ledit coulisseau (7).

11. Poste de travail selon la revendication 2, **caractérisé par le fait que** l'orifice d'aspiration (28) du système (21) d'aspiration de fil est raccordé, par l'intermédiaire du manchon (14) à air aspiré, à un système de dépression de la machine textile.
